# FASCICULE DE BREVET EUROPEEN

(11) **EP 0 216 685 B1**
(45) Date de publication et mention de la délivrance du brevet: **30.05.1990**
(21) Numéro de dépôt: 86401931.0
(22) Date de dépôt: 02.09.1986
(51) Int. Cl.: C23F 1/04, H01P 11/00

(54) **Procédé de gravure sélective et guide d'onde obtenu par ledit procédé**
Verfahren zum selektiven Ätzen und durch dieses Verfahren erhaltener Wellenleiter
Selective-etching process and waveguide obtained by this process

(30) Priorité: 03.09.1985 FR 8513088
(43) Date de publication de la demande: 01.04.1987
(73) Titulaire: THOMSON-CSF, 75008 Paris (FR)
(72) Inventeur: Molaine, André, F-75008 Paris (FR); Poitevin, Jean, F-75008 Paris (FR)
(74) Mandataire: Benoit, Monique

(56) Documents cités:
- GB-A- 1 372 849
- GB-A- 2 110 165
- US-A- 3 508 108
- PATENTS ABSTRACTS OF JAPAN, vol. 8, no. 212 (C-244)[1649], 27 septembre 1984; & JP-A-59 96 276 (SEIKO DENSHI KOGYO K.K.) 02-06-1984

## Description

L'invention a principalement pour objet un procédé de gravure sélective et de guide d'onde obtenu par ledit procédé.

Il est connu, d'effectuer la découpe chimique des pièces métalliques. Les découpes chimiques consistent en l'ablation de certaines parties d'une pièce métallique par une attaque chimique. La pièce métallique est par exemple une plaque de cuivre. Le réactif chimique est par exemple l'acide sulfurique, l'acide nitrique, le perchlorure de fer. Les découpes chimiques présentent l'avantage de n'induire aucune contrainte dans la pièce découpée contrairement à l'usinage mécanique. De plus, toute la découpe est faite à un seul passage dans la machine de découpe chimique indépendamment de la complexité du motif.

La plaque à découper elle-même, est protégée par une couche insensible chimiquement au réactif. La couche protectrice est absente uniquement au-dessus des parties de la plaque devant subir l'ablation.

Il est connu des documents Patent Abstracts of Japan, vol. 1, no 212 (C-244) (1649), 27 Septembre 1984; JP-A 5 996 276 et GB-A 1 372 849 des procédés d'ablation chimique de plaques métalliques sur une profondeur inférieure à celle de la plaque.

La découpe chimique présente le grand inconvénient de ne permettre d'obtenir que des pièces planes.

Il est connu du Brevet US 3 508 108 de réaliser des éléments de guide d'ondes par découpe chimique et pliage. Toutefois, le pliage n'utilise pas des ablations réalisées par découpe chimique.

Le procédé objet de la présente invention permet une attaque chimique d'une plaque métallique assurant la réduction locale de l'épaisseur du métal. Par exemple, localement, on enlève la moitié de l'épaisseur de la plaque. Ainsi, on peut réaliser des rainures permettant le plage très précis de la plaque. D'autre part, en enlevant localement la moitié de l'épaisseur de la plaque métallique, il est possible de réaliser une feuillure permettant de fermer un volume de développable à partir d'une plaque plane. Les feuillures permettent aussi de réaliser des objets de grandes dimensions par assemblage de plaques de taille inférieure. Ainsi le procédé selon l'invention s'applique à la réalisation des guides d'onde notamment des guides en auge ou des guides à peigne ainsi que des excitations.

L'invention a principalement pour objet un procédé de fabrication de pièces métalliques tridimensionnelle de forme compliquée à partir d'une plaque plane, comportant les étapes:
- recouvrir la plaque sur ces deux faces d'un film protecteur comportant des motifs laissant à nu une partie de la plaque à des endroits désirés sur lesdites faces
- effectuer une attaque chimique sélective des parties laissées nues de la surface de la plaque
   caractérisé en ce que la géométrie des motifs et l'exploitation à l'attaque chimique sont de façon à créer, en plus de découpes totales (4) optionnelles, des rainures (7) et/ou des ablations de la moitié de l'épaisseur de la plaque (1), lesdites rainures étant destinées à devenir des arêtes de pliage et lesdites ablations permettant de réaliser des feuillures, et en ce que la plaque est pliée le long desdites rainures et/ou que les deux parties d'épaisseur moitié de la plaque sont assemblées pour la formation d'une feuillure de façon à obtenir la forme tridimensionnelle voulue de la pièce métallique.

L'invention sera mieux comprise au moyen de la description ci-après et des figures annexées données comme des exemples non limitatifs parmi lesquels
- la figure 1, illustre le procédé de découpe chimique;
- la figure 2, illustre le procédé de gravure sélective selon l'invention;
- les figures 3, 5 et 7, représentent trois exemples de plaques métalliques gravées sélectivement;
- les figures 4, 6, 8 et 9, illustrent les guides d'onde obtenus à partir de plaques des figures 3, 5 et 7.

Sur les figures 1 à 9, on a utilisé les mêmes références pour désigner les mêmes éléments.

Sur la figure 1, on peut voir une plaque métallique 1 comportant une ouverture 4 réalisée par découpe chimique. La plaque métallique 1 par exemple en cuivre ou bronze subit sur ses deux faces 2 et 3 un nettoyage. Sur les faces 2 et 3 nettoyés on effectue le dépôt par exemple par laminage à chaud d'un film photosensible 20 et 30. Les films photosensibles 20 et 30 sont par exemple les films vendus par la Société Dupont de Nemours SA sous la marque RISTON. Les masques du motif à découper sont appliqués sur la plaque. Souvent on utilise les plaquages sous vide permettant le positionnement précis du masque. On insole les films photosensibles par exemple avec un rayonnement ultraviolet. L'insolation aux ultraviolets est réalisée soit en continu pour des productions importantes soit châssis par châssis. La plaque métallique 1 recouverte sur ses deux faces 2 et 3 de films photosensibles 20 et 30 insolés est développée dans un développateur. Le développateur est adapté au film photosensible utilisé. On utilise par exemple des développateurs solvants ou des développateurs solution basique. Les parties non insolées du film photosensible sont dissoutes par le développateur. La plaque métallique subit alors l'attaque chimique par exemple du perchlorure de fer. Le perchlorure de fer est par exemple pulvérisé sur les deux faces de la plaque 1. Seuls les endroits non recouverts de la couche protectrice 24 et 34 formée par les films 20 et 30 sont attaqués. L'attaque chimique finie il suffit alors de procéder à. l'élimination de la couche photosensible. Sur la figure 1, la partie droite de la plaque ne comporte plus de films 20 et 30.

Parfois l'élimination des couches photosensibles est suivi d'un nettoyage de plaque par exemple d'un brossage.

Sur la figure 2, on peut voir une plaque métallique 1 gravée sélectivement selon l'invention. En plus les découpes 4 réalisables selon l'art connu on peut réaliser des rainures 7 ainsi que des ablations sur par exemple la moitié de l'épaisseur de la plaque 1. Les parties 6 de la plaque 1 ayant subies une ablation de la moitié de leur épaisseur permettent de réaliser des feuillures 5 permettant l'assemblage de plusieurs plaques et/ou des deux extrémités d'une même plaque. Les deux parties 6 de la plaque 1 sont soit soudées, soit collées avec une colle conductrice. La rainure 7 permet le pliage par exemple selon les flèches 8 de la plaque 1. La précision du pliage est égale à celle des rainures. De plus, il n'y a pas de contrainte induite dans la plaque 1 durant la gravure sélective selon l'invention. Ainsi les contraintes de pliage n'y sont pas influencées par des contraintes antérieures subies par la plaque. L'utilisation des plaques 1 en cuivre ou alliage de cuivre comportant des rainures 7 permet d'utiliser de très faibles contraintes de pliage. Ainsi le pliage peut être obtenu avec un outillage réduit, l'arête du pliage étant par exemple obtenue par des profilés d'aluminium.

La précision des gravures sélectives est principalement limitée par les variations dimentionnelles des films photosensibles ou des masques. Ces variations étant constantes pour un lot de film donné il est avantageux d'effectuer la compensation des variations dimentionnelles en réalisant des masques dont le motif permet d'obtenir sur les films photosensibles, après développement le motif désiré. Les compensations à effectuer sont indiquées par les fabricants de films photosensibles.

La découpe chimique ainsi que la formation des rainures 7 et des demi-épaisseurs permettant la réalisation des feuillures sont réalisées en une seule fois par la gravure sélective selon l'invention. Une variation d'épaisseur peut être réalisé par une seconde gravure sélective en recouvrant d'un film de protection 20 et 30 les parties qui ne doivent pas être attaquées. Pour les ablations locales le métal de la plaque 1 dont l'épaisseur doit être différente de la moitié, on effectue un second passage dans la machine. Comme lors du premier passage, les films de protection 20 ou 30 sont absents de l'endroit 27, 37 devant subir l'ablation. La profondeur de l'ablation est une fonction linéaire du temps de l'attaque chimique subie par la plaque. D'autre part, il est possible, par gravure sélective d'obtenir des feuilles métalliques très fines aux formes et à l'élasticité voulues.

Sur la figure 3, on peut voir un exemple de réalisation de gravure sélective d'une plaque de cuivre destinée à la réalisation des sources rayonnantes d'antenne à balayage électronique. La plaque, devant constituer la source 9, comporte des découpes totales 10 et 12 et des rainures demi-épaisseur 7. Les rainures 7 permettent le pliage de la plaque de cuivre permettant la réalisation de la source de rayonnement. Les découpes totales permettent de réaliser d'une part d'éventuelles ouvertures 12 désirées, d'autre part de réaliser un peigne central permettant de modifier les propriétés électromagnétiques de la source 9. D'autre part la découpe totale 11 sur un quatrième côté permet d'obtenir comme illustrée sur la figure 4 une pièce 14 pliée par exemple à l'intérieur de la source.

Sur la figure 4, on peut voir une vue en perspective de la source de rayonnement 9 réalisée à partir de la plaque de la figure 3. Lors de l'assemblage il est avantageux de souder ou de coller avec une colle conductrice, les deux moitiés constituant l'arête centrale 15. Avantageusement la colle conductrice est déposée sur les deux moitiés de l'arête centrale 15 avant le pliage de la source rayonnante 9.

L'espacement et la hauteur des dents 13 de la source 9 n'est pas nécessairement constant. Il est réalisé de façon à obtenir des caractéristiques électromagnétiques voulues de la source 9. Le procédé selon l'invention permet donc de réaliser des pièces tridimentionnelles de grande précision très légères et ceci sans recourir à un usinage très coûteux surtout pour des pièces compliquées. Toutefois toute la découpe et la gravure des rainures sont réalisées sur la plaque avant tout pliage.

Sur les figures 5 et 7, on peut voir les plaques 1 destinées à la réalisation des guides d'onde respectivement 16 et 17. Les guides d'onde 16 et 17 comportent des découpes 18 permettant la réalisation des fentes rayonnantes. Le guide 16 comporte en plus une découpe permettant d'introduire dans le guide d'onde des excitations repliées 23.

Sur la figure 6, on peut voir un guide d'onde rectangulaire 16 réalisé à partir de la plaque illustrée sur la figure 5. La fermeture du guide est obtenue par collage ou soudure de la feuillure, l'utilisation de la région de la plaque 1 comportant des demi-épaisseurs 6 permet de ne pas modifier l'épaisseur des parois du guide à l'endroit de l'assemblage ainsi de ne pas perturber les qualités électromagnétiques du guide.

Sur la figure 8, on peut voir de face un guide d'onde en pont 17 (appelé guide ridge en therminolo- gie anglo-saxonne), comportant trois fentes rayonnantes 18.

Sur la figure 9, on peut voir le guide d'onde de la figure 8 vu en coupe.

D'autres variantes de réalisation d'une gravure sélective de plaque métallique ne sortent pas du cadre de la présente invention. Par exemple, la profondeur des ablations est obtenue par une variation du temps de l'attaque chimique ou par la concentration des réactifs utilisés. Par exemple on peut utiliser les concentrations différentes pour attaquer les côtés 2 ou 3 d'une plaque 1.

Dans une autre variante de réalisation, le masque permettant la réalisation des motifs est projeté au travers d'un objectif et non plus plaqué sur les films photosensibles.

Dans une troisième variante de réalisation, on utilise un dépôt direct des matériaux 20 et 30 devant assurer la protection de la plaque 1 aux endroits ne devant pas subir d'ablation. On utilise par exemple de la cire.

L'invention n'est pas limitée à la gravure de la plaque 1 de métaux cuivreux. On utilise par exemple des plaques en métaux ferreux en adaptant le choix et la concentration des réactifs ainsi que le temps de la réaction au métal et à l'épaisseur de la plaque 1 gravée.

L'invention s'applique principalement à la réalisation des pièces tridimentionnelles à partir des plaques métalliques.

L'invention s'applique particulièrement à la réalisation des guides d'onde et des sources de rayonnement radioélectriques.

L'invention s'applique aussi à la réalisation de pièces métalliques de grandes dimensions assemblées à partir de plaques gravées sélectivement de taille inférieure.

## Revendications

1. Procédé de fabrication de pièces métalliques tridimensionnelle de forme compliquée à partir d'une plaque plane, comportant les étapes:
- recouvrir la plaque (1) sur ces deux faces (2, 3) d'un film protecteur (20, 30) comportant des motifs (24, 34) laissant à nu une partie de la plaque à des endroits désirés sur lesdites faces (2, 3)
- effectuer une attaque chimique sélective des parties laissées nues de la surface de la plaque,
caractérisé en ce que la géométrie des motifs et l'exposition à l'attaque chimique sont choisies de façon à créer, en plus de découpes totales (4) optionnelles, des rainures (7) et/ou des ablations (6) de la moitié de l'épaisseur de la plaque (1), lesdites rainures (7) étant destinées à devenir des arêtes de pliage et lesdites ablations (6) permettant de réaliser des feuillures (5), et en ce que la plaque est pliée le long desdites rainures (7) et/ou que les deux parties d'épaisseur moitié (6) de la plaque sont assemblées pour la formation d'une feuillure (5) de façon à obtenir la forme tridimensionnelle voulue de la pièce métallique.

2. Procédé selon la revendication 1, caractérisé par le fait qu'il comporte l'étape d'assemblage de deux parties d'épaisseur moitié pour la formation d'une feuillure (5).

3. Procédé selon la revendication 1 ou 2, caractérisé par le fait que les motifs (24, 34, 27, 37) sont obtenus par dissolution de films photosensibles (20, 30) aux endroits n'ayant pas été insolés.

4. Procédé selon la revendication 1, 2 ou 3, caractérisé par le fait que l'ablation chimique est obtenue par attaque de la plaque par le perchlorure de fer, et que la plaque métallique (1) est en cuivre ou alliage de cuivre.

5. Procédé selon la revendication 1, 2, 3 ou 4, caractérisé par le fait que ledit procédé est un procédé de réalisation de guide d'onde.

6. Procédé selon la revendication 5, caractérisé par le fait que ledit procédé est un procédé de réalisation de guide d'onde en auge (9).

7. Procédé selon la revendication 6, caractérisé par le fait que ledit procédé est un procédé de réalisation de guide d'onde en auge comportant un peigne central (15).

## Claims

1. A method for the manufacture of three-dimensional metallic members of complex form starting with a plane plate, comprising the following steps:
- covering the plate (1) on both sides (2 and 3) with a protective film comprising designs (24 and 34) leaving exposed a part of the plate at positions desired on the said faces (2 and 3),
- causing a selective chemical attack of the parts left exposed on the surface of the plate,
characterized in that the geometry of the designs and the exposure to chemical attack are selected in such a manner as to lead to, as well as full optional cuts (4), grooves (7) and/or material removal (6) through half the thickness of the plate (1), the said grooves (7) being adapted to form fold edges and the said removal of material (6) making it possible to produce lugs (5), and in that the plate is folded along the said grooves (7) and/or the two parts (6) with half the thickness of the plate are assembled in order to form a lug (5) in such a manner as to obtain the desired three-dimensional configuration of the metallic plate.

2. The method as claimed in claim 1, characterized in that it comprises the step of assembling the two half thickness parts in order to form a lug (5).

3. The method as claimed in any one of the preceding claims 1 and 2, characterized in that the designs (24, 34, 27 and 37) are obtained by dissolving photosensitive films (20 and 30) in parts not having been exposed.

4. The method as claimed in any one of the preceding claims 1, 2 and 3, characterized in that the chemical removal of material is produced by etching the plate using iron perchlorate and in that the metallic plate (1) is copper or a copper alloy.

5. The method as claimed in any one of the preceding claims 1, 2, 3 or 4, characterized in that the said method is a method for the production of a wave guide.

6. The method as claimed in claim 5, characterized in that the said method is a method for the production of a trough wave guide (9).

7. The method as claimed in claim 6, characterized in that the said method is a method for the production of a trough wave guide having a central comb (15).

## Patentansprüche

1. Verfahren zur Herstellung von dreidimensionalen Metallteilen komplizierter Form aus einer flachen Platte, folgende Stufen umfassend:
- die Platte (1) wird auf ihren beiden Seiten (2, 3) mit einem Schutzfilm (20, 30) überzogen, der Muster (24, 34) aufweist, die eine Partie der Platte an auf diesen Seiten (2, 3) gewünschten Stellen unbedeckt lassen,
- eine selektive Ätzung der auf der Plattenoberfläche unbedeckt gelassenen Partien wird durchgeführt;
dadurch gekennzeichnet, daß die Geometrie der Muster und die Ätzung so gewählt werden, daß sie - zusätzlich zu bedarfsweisen gänzlichen Durchtrennungen (4) - Rillen (7) und/oder Ablationen (6) der Hälfte der Dicke der Platte (1) erzeugen, wobei diese Rillen (7) dazu bestimmt sind, Faltkanten zu werden, und diese Ablationen (6) ermöglichen, Paßanschläge (5) herzustellen, sowie darin, daß die Platte entlang dieser Rillen (7) gefaltet wird und/oder daß die beiden Partien halber Plattendicke (6) zur Bildung eines Paßanschlags (5) so zusammengefügt werden, daß die gewollte dreidimensionale Form des Metallteils erzielt wird.

2. Verfahren nach Anspruch 1, dadurch gekennzeichnet, daß es die Stufe des Zusammenfügens von zwei Partien halber Dicke für die Bildung eines Paßanschlags (5) umfaßt.

3. Verfahren nach Anspruch 1 oder 2, dadurch gekennzeichnet, daß die Muster (24, 34, 27, 37). durch Auflösung lichtempfindlicher Filme (20, 30) an den Stellen erzielt werden, die nicht belichtet wurden.

4. Verfahren nach Anspruch 1, 2 oder 3, dadurch gekennzeichnet, daß die chemische Ablation mittels Ätzen der Platte durch Eisen-Perchlorid erzielt wird und daß die Metallplatte (1) aus Kupfer oder einer Kupferlegierung ist.

5. Verfahren nach Anspruch 1, 2, 3 oder 4, dadurch gekennzeichnet, daß dieses Verfahren ein Verfahren zur Herstellung von Hohlleitern ist.

6. Verfahren nach Anspruch 5, dadurch gekennzeichnet, daß dieses Verfahren ein Verfahren zur Herstellung von Troghohlleitern (9) ist.

7. Verfahren nach Anspruch 6, dadurch gekennzeichnet, daß dieses Verfahren ein Verfahren zur Herstellung von einen Mittelkamm (15) enthaltenden Troghohlleitem ist.
